# EUROPÄISCHE PATENTSCHRIFT

(11) **EP 2 362 044 B1**
(45) Veröffentlichungstag und Bekanntmachung des Hinweises auf die Patenterteilung: **12.04.2017**
(21) Anmeldenummer: 11153052.3
(22) Anmeldetag: 02.02.2011
(51) Int. Cl.: E05D 3/02, E05F 1/12, F24C 15/02, E05D 3/06

(54) **Haushaltsgerät, insbesondere Garofen, sowie Verfahren zum Verschieben einer Tür**
Domestic appliance, in particular cooking oven and method for displacing a door
Appareil ménager, notamment four de cuisson, et procédé de déplacement d'une porte

(30) Priorität: 18.02.2010 DE 102010002099
(43) Veröffentlichungstag der Anmeldung: 31.08.2011
(73) Patentinhaber: BSH Hausgeräte GmbH, 81739 München (DE)
(72) Erfinder: Erdmann, Klaus, 27616, Heerstedt-Lohe (DE); Krenz, Horst, 75015, Bretten (DE)

(56) Entgegenhaltungen:
- WO-A2-2005/108724
- WO-A2-2007/072206
- GB-A- 661 787
- US-A1- 2004 172 787
- US-A1- 2007 209 654

## Beschreibung

Die vorliegende Erfindung betrifft ein Haushaltsgerät gemäß dem Oberbegriff des Patentanspruchs 1, sowie ein Verfahren nach dem Oberbegriff von Patentanspruch 10.

Aus der Druckschrift EP 0 859 197 B1 ist eine die Merkmale des Oberbegriffs des Anspruchs 1 aufweisende Gelenkvorrichtung, insbesondere für die Tür von elektrischen Haushaltsgeräten bekannt, das ein an der Struktur des Gerätes befestigtes Kopplungselement und ein an der Tür befestigtes Lagerungselement aufweist. Das Lagerungselement ist über einen Querdrehpunkt am Kopplungselement angelenkt. Dabei ist der Drehpunkt an einem Schwenkelement gelagert, das am Kopplungselement angelenkt ist. Es sind am Schwenkelement wirkende Bewegungsmittel vorhanden, um eine Bewegung des Drehpunkts nach oben und nach außen, abhängig von dem Öffnungswinkel der Tür, zu begrenzen.

Ferner offenbart die US 2004/0172787 A1 ein Losbrechgelenksystem für eine Gerätetür.

Die WO 2005/108724 A2 offenbart ein Gerätegelenk.

Die US 2007/0209654 A1 offenbart eine Gelenkvorrichtung für eine Dampfofentür.

Die GB 661,787 A offenbart einen Gelenkmechanismus für eine Tür.

Weiterhin offenbart die WO 2007/072206 A2 eine Türscharniervorrichtung mit einem Drehpunkt an verschiedenen Positionen.

Der Erfindung liegt die Aufgabe zugrunde, eine gegenüber dem Stand der Technik verbesserte Scharniervorrichtung für ein Haushaltsgerät zu schaffen.

Diese Aufgabe wird durch ein Haushaltsgerät mit den Merkmalen des Patentanspruchs 1, sowie ein Verfahren nach Anspruch 10 gelöst. Vorteilhafte Ausgestaltungen sind den Unteransprüchen einzeln oder in Kombination zu entnehmen.

Gemäß dem kennzeichnenden Teil des Patentanspruches 1 ist eine Scharniervorrichtung derart ausgebildet, dass sie durch das Schwenken der Tür Ihre Lage im Haushaltsgerät ändert. So wird beispielsweise beim Öffnen der Tür durch deren Schwenkbewegung nach unten die Scharniervorrichtung und damit die Tür nach oben angehoben. Ein Anheben der Tür während des Öffnungsvorganges ermöglicht die Realisierung enger Spaltmaße zu unterhalb der Tür angrenzenden Flächen. Derartige angrenzende Flächen können beispielsweise durch ein weiteres Haushaltsgerät, ein Möbel oder einen Boden gebildet werden. Üblicherweise ist das minimal mögliche Spaltmaß durch den Abstand einer Scharnierachse zu einer vordersten unteren Kante der Tür und den sich daraus ergebenden Schwenkradius dieser unteren Kante definiert. Ein Anheben der Tür während der Schwenkbewegung kann die Absenkung der vordersten unteren Kante, verursacht durch den Schwenkradius, kompensieren. Der Fachmann weiß dieses Prinzip selbstverständlich auch auf andere Türöffnungsrichtungen, wie z. B. seitlich angeschlagene Türen anzuwenden.

Die Scharnierachse läuft beim Schwenken der Tür um einen gehäusefesten Mittelpunkt des Haushaltsgerätes um. Dadurch ist es nicht erforderlich, das gesamte Scharniergehäuse in seiner Lage zu verändern, sondern es beispielsweise lediglich türseitig anzuheben. Durch eine am oder im Scharniergehäuse angeordnete Gewichtsausgleichsfeder ergibt sich eine lange Bauform des Scharniergehäuses, bzw. der Baugruppe. Begründet durch diese lange Bauform ist eine Schwenkbewegung gegenüber einer parallelen Anhebung leichter realisierbar.

Ein Scharnierlager und das darin gehaltene Scharniergehäuse weisen jeweils an ihren der Tür abgewandten Endabschnitten miteinander korrespondierende Elemente auf, die den Mittelpunkt der Umlaufbewegung bilden. Das Element am Scharnierlager kann beispielsweise als ein von der Seitenwand ausgestellter Lappen ausgebildet sein, der in eine entsprechende Ausklinkung des Scharniergehäuses eingreift. Alternativ ist beispielsweise die Halterung einer Gewichtsausgleichsfeder im Scharniergehäuse als verlängerte Lagerachse ausgebildet, die in korrespondierende Durchbrüche am Scharnierlager eingreift.

Ferner weist das Scharnierlager eine Kulisse auf, in der ein Führungselement für einen mit einer Gewichtsausgleichsfeder verbundenen Spannhebel gelagert ist. Ein Schwert der Scharniervorrichtung ist derart an den Spannhebel gekoppelt, dass dieser bei einer Schwenkbewegung der Tür die Gewichtsausgleichsfeder abhängig von der Bewegungsrichtung der Tür spannt bzw. entlastet. Das mit dem Spannhebel verbundene Führungselement folgt der Bewegung des Spannhebels. Diese Bewegung des Führungselementes wird über die Kulisse derart umgelenkt, dass sich das Scharniergehäuse gegenüber dem Scharnierlager verschiebt. Dadurch ist ein einfaches System zum Verschieben der Tür beim Öffnen geschaffen, das keine zusätzlichen Komponenten benötigt. Lediglich eine Modifizierung der vorhandenen Komponenten, wie z.B. das Stanzen einer Kulissenbahn in das Scharnierlager ist notwendig. In einer vorteilhaften Weiterbildung weist das Scharnierlager zwei gegenüberliegend angeordnete Kulissen auf, in denen je ein Endbereich des Führungselements eingreift. Dadurch ist auch bei größerer Belastung, die beispielsweise durch eine schwerere Tür auftritt, das Führungselement gegen Verkippen sicher gelagert.

Bei einer bevorzugten Ausgestaltung ist das Scharniergehäuse durch ein elastisches Element in einer Arbeitsposition innerhalb des Haushaltsgerätes gehalten. Dabei kann die Arbeitsposition je nach Türöffnungswinkel unterschiedlich sein. Bei vollständig geschlossener Tür befindet sich das Scharniergehäuse in seiner Endposition. Beim Öffnen der Tür wird das elastische Element durch die Lageänderung des Scharniergehäuses vorgespannt. Beim Schließen der Tür bewirkt das vorgespannte, elastische Element eine Rückstellung des Scharniergehäuses in seine Endposition.

Vorzugsweise ist das elastische Element derart ausgestaltet, dass es das Scharniergehäuse mit einer definierten Kraft nach unten drückt. Dadurch ergibt sich eine rückstellende Kraft auf ein durch Öffnen der Tür angehobenes Scharniergehäuse. Beim Schließen der Tür wird das Scharniergehäuse durch das elastische Element in seine Endposition nach unten gedrückt.

Eine Ausbildung des elastischen Elements als Blattfeder gewährleistet eine einfache Montage und ermöglicht eine kostengünstige Herstellung. Insbesondere eine Ausführung als doppelzüngige Blattfeder ermöglicht eine gezielte Krafteinleitung an den Randbereichen des Scharniergehäuses. Dies ist insbesondere dann von Vorteil, wenn ein Mittelbereich des Scharniergehäuses zur Unterbringung von Funktionselementen ausgespart ist. Ein derartiges Funktionselement kann beispielsweise eine Mechanik für ein Justierelement sein.

Um eine einfache Ausgestaltung zu erreichen, ist das Führungselement als eine über eine Seitenwand des Scharniergehäuses hinausragende Achse ausgebildet. Das Führungselement ist beispielsweise durch zwei gegenüberliegende, in den Seitenwänden des Scharniergehäuses angeordnete Schlitze geführt. Dadurch ist eine lineare Führung des Spannhebels innerhalb des Scharniergehäuses ermöglicht. Zudem ergibt sich durch die Bewegung in der Kulisse eine Schwenkbewegung des Scharniergehäuses gegenüber dem Scharnierlager. Diese Doppelfunktion des Führungselements ermöglicht einen besonders einfachen und preisgünstigen Aufbau der Scharniervorrichtung.

Indem die Kulisse ein Plateau aufweist, erfolgt die Umlaufbewegung der Scharnierachse lediglich bis zu einem festgelegen Türöffnungswinkel. Dadurch ist die Tür beim Öffnen zunächst schnell bis zu einem notwendigen Wert verschiebbar. Während des weiteren Öffnungsvorganges wird die Tür in der verschobenen Stellung gehalten.

Vorzugsweise ist das Plateau derart ausgebildet, dass die Umlaufbewegung der Scharnierachse bis zu einem Türöffnungswinkel (α) von max. 40° erfolgt.

Um ein kollisionsfreies Öffnen der Tür zu ermöglichen, ist das Plateau derart ausgebildet, dass bei Erreichen des festgelegten Türöffnungswinkels die Scharnierachse relativ zum Haushaltsgerät um mindestens 3 mm verschoben ist.

Um einen Verschleiß an der Kulisse durch die Reibung des Führungselements weitgehend zu verhindern, weist das Führungselement zumindest im Bereich der Kulisse eine drehbare Rolle auf. Die Rolle kann beispielsweise aus Sinterbronze ausgeführt sein. Bei einer Ausbildung des Scharnierlagers mit zwei Kulissen sind entsprechend zwei Rollen am Führungselement angeordnet.

Gemäß dem kennzeichnenden Teil des Patentanspruchs 10 wird durch die Schwenkbewegung der Tür die Scharniervorrichtung in Ihrer Lage im Haushaltsgerät verändert. Dadurch ist eine einfache und preisgünstig umsetzbare Möglichkeit zum Verschieben der Tür beim Öffnen bzw. Schließen der Tür geschaffen. Unter Verschieben ist dabei im Wesentlichen eine Bewegung entgegen der Schwenkrichtung der Tür zu verstehen. Bei nach unten zu öffnenden Klapptüren bedeutet dies beispielsweise ein Anheben der Tür, bei seitlich angeschlagenen Türen eine Verschiebung der Tür nach links oder rechts.

Weitere Merkmale und Vorteile der Erfindung ergeben sich aus der nachfolgenden Beschreibung eines Ausführungsbeispiels unter Bezugnahme auf die beigefügten

Figuren. Es zeigen:
- **Fig. 1**: ein Haushaltsgerät in einer räumlichen Darstellung;
- **Fig. 2**: eine Scharniervorrichtung des Haushaltsgerätes mit einem in einem Scharnierlager montierten Scharniergehäuse;
- **Fig. 3**: eine Schnittdarstellung entlang der Linie III - III durch die in Fig. 2 gezeigte Scharniervorrichtung in einer Einbaulage im Haushaltsgerät;
- **Fig. 4**: eine Detaildarstellung aus Fig. 3;
- **FIG. 5**: eine Detaildarstellung eines Schubelementes der Scharniervorrichtung und der an das Schubelement angreifenden Elemente in einer Schnittdarstellung und
- **Fig. 6**: eine räumliche Darstellung des Scharniergehäuses.

In **Fig. 1** ist ein Haushaltsgerät mit einer über eine Scharniervorrichtung schwenkbar gelagerten Tür 2 gezeigt, in der beidseitig jeweils ein Schwert 6 der Scharniervorrichtung gelagert ist. Das Haushaltsgerät ist nach außen durch einen Korpus 8 begrenzt, der zwei Seitenwände, einen Boden, eine Decke, eine Rückwand und einen Flansch 10 aufweist. Die Schwerter 6 tauchen jeweils durch eine Aufnahmeöffnung 4 im Flansch 10 durch und sind in der Tür 2 lösbar gehalten.

Innerhalb des Korpus 8, im Wesentlichen hinter dem Flansch 10, sind zwei identisch ausgebildete Scharniergehäuse 12 (**Fig. 2**) angeordnet. Die Scharniergehäuse 12 sind in Ihrer Längsrichtung I im Wesentlichen waagrecht im Korpus 8 angeordnet. Das Scharniergehäuse 12 weist Seitenwände 14 auf, in denen türseitig eine Scharnierachse 16 befestigt ist. Das Schwert 6 ist durch die Scharnierachse 16 drehbar gegenüber dem Scharniergehäuse 12 gelagert. Das Scharniergehäuse 12 ist innerhalb des Korpus 8 in einem Scharnierlager 18 befestigt. In Richtung der Tür 2 weist das Scharnierlager 18 eine Einschuböffnung 20 für das Scharniergehäuse 12 auf. Die Einschuböffnung 20 weist gegenüber dem angrenzenden Bereich des Scharnierlagers 18 eine größere Breite b auf. Das Scharniergehäuse 12 ist türseitig über die Einschuböffnung 20 in das Scharnierlager 18 einschiebbar und verrastet in einer Endposition mit dem Scharnierlager 18. In einem der Einschuböffnung 20 gegenüberliegenden, hinteren Abschnitt des Scharnierlagers 18 sind gegenüberliegend an den beiden Seitenflächen ausgebildete Durchbrüche 21 angeordnet. Diese sind nahe einer Unterseite 24 des Scharnierlagers 18 angeordnet und bilden eine Aufnahme für die Lagerachse 22. Ist die Lagerachse 22 mit den Durchbrüchen 21 in Eingriff, dann ist dadurch das Scharniergehäuse 12 im Scharnierlager 18 schwenkbar gelagert. Ein Führungselement 26 ist als eine, parallel zur Scharnierachse 16 verlaufende Achse ausgebildet, die in zwei gegenüberliegend angeordneten Schlitzen 28 der Seitenwände 14 des Scharniergehäuses 12 verschiebbar gelagert ist. Das Führungselement 26 ragt über die Seitenwände 14 des Scharniergehäuses 12 hinaus und stützt sich dadurch in einer Kulisse 30 des Scharnierlagers 18 ab. Die Kulisse 30 weist mittig ein Plateau 32 auf, das den größten Abstand der Kulisse 30 zur Unterseite 24 des Scharnierlagers 18 bildet. Ein elastisches Element 34, das oberhalb der Einschuböffnung 20 am Scharnierlager 18 angeordnet ist, wirkt auf das Scharniergehäuse 12 und drückt dieses mit einer Kraft F in Richtung der Unterseite 24. Das elastische Element 34 ist in Form einer doppelzüngigen Blattfeder ausgebildet. Das Scharniergehäuse 12 ist bei geschlossener Tür 2 über die Lagerachse 22 und über das elastische Element 34 in seiner Endposition gehalten. Das Scharniergehäuse 12 ist entgegen der Federkraft des elastischen Elements 34 aus dem Scharnierlager 18 türseitig herausziehbar. Dabei gleitet das Führungselement 26 von seiner Endlage über das Plateau 32 und deformiert dabei das elastische Element 34. Nach dem Plateau 32 führt die Kulisse 30 das Führungselement 26, unterstützt durch das elastische Element 34, wieder in Richtung Unterseite 24. In diesem Abschnitt der Kulisse 30 ist die Breite b des Scharnierlagers größer, wodurch das Führungselement 26 aus der Kulisse 30 gleitet, und das Scharniergehäuse 12 dadurch in Richtung der Tür 2 entnehmbar ist. An einem der Tür 2 gegenüberliegenden Endbereich des Scharnierlagers 18 ist ein Dämpfer 72 über ein Rastelement 74 befestigt. Das Rastelement 74 greift in eine Aussparung 78 des Scharnierlagers 18 ein. Rastelement 74 und Aussparung 78 sind derart ausgebildet, dass der Dämpfer 72 werkzeuglos montierbar ist.

In **Fig. 3** ist eine Aufnahme 36 der Tür 2 dargestellt, in der das Schwert 6 gelagert ist. Ein Spannhebel 38 ist über ein von der Scharnierachse 16 beabstandetes Spannhebellager 40 an das Schwert 6 gekoppelt. Bei einer Schwenkbewegung der Tür 2 läuft das bei geschlossener Tür 2 rechts von der Scharnierachse 16 angeordnete Spannhebellager 40 in einer Kreisbewegung um die Scharnierachse 16. Der Spannhebel 38 ist mit einer Gewichtsausgleichsfeder 42 gekoppelt. Diese bildet eine Gegenkraft zum Gewicht der Tür 2, wodurch ein komfortables Öffnen und Schließen der Tür 2 gewährleistet ist. Die Gewichtsausgleichsfeder 42 ist über eine als Loch ausgebildete Federaufnahme 46 in einem Verstellhebel 48 gehalten. Der Verstellhebel 48 ist über ein Verstellhebellager 50 drehbar am Spannhebel 38 gelagert. Ein Ende des Verstellhebels 48 ragt aus dem Scharniergehäuse 12 nach oben heraus und taucht zwischen den beiden Zungen des elastischen Elements 34 durch. An diesem Ende ist ein Justierelement 52 über ein Spannelement 54 gelagert. Das Spannelement 54 ist im Wesentlichen als eine Mutter ausgebildet, in die ein am Justierelement 52 ausgeprägtes Gewinde (nicht gezeigt) eingreift. Das Spannelement 54 ist drehbar am Verstellhebel 48 gelagert, um eine Schwenkbewegung des Justierelementes 52 zu ermöglichen. Das als Schraube ausgebildete Justierelement 52 dient zum Einstellen einer Federvorspannung der Gewichtsausgleichsfeder 42. Über ein Loslager 56 ist das Justierelement 52 mit seinem türseitigen Ende an den Spannhebel 38 derart angebunden, dass das Justierelement 52 drehbar gelagert ist. Beim Öffnen der Tür 2 läuft das Spannhebellager 40 in einer Kreisbewegung um die Scharnierachse 16, wobei zunächst der Spannhebel 38 im Wesentlichen angehoben wird. Durch das Anheben des Spannhebels 38 wird über das Loslager 56 auch das als Schraube ausgebildete Justierelement 52 türseitig angehoben. Der türseitig angeordnete Schraubenantrieb (Schlitz) des Justierelements 52 ist durch das Anheben frei zugänglich für einen Schraubendreher, wodurch eine Federvorspannung der Gewichtsausgleichsfeder 42 einstellbar ist. Ein Riegel 58 ist beweglich am Schwert 6 gelagert und bildet eine Lagerstelle für einen beweglichen Hebel 60. Riegel 58 und Hebel 60 sind derart ausklappbar, dass sich der Hebel 60 beim Schließen der Tür 2 an einer Rolle 62 abstützt und dadurch ein weiteres Schließen der Tür 2 verhindert. Eine zuziehende Kraft der Gewichtsausgleichsfeder 42 auf die Tür 2 wird dadurch abgefangen. Die Tür 2 kann in diesem Zustand für Reinigungszwecke werkzeuglos entnommen werden, indem die Schwerter 6 aus ihren Aufnahmen 36 gezogen werden. Durch Einschieben der Schwerter 6 in die Aufnahmen 36 ist die Tür 2 wieder montierbar. Wird die Tür 2 etwas weiter geöffnet, werden der Hebel 60 und der Riegel 58 frei und sind einklappbar. Die Tür 2 ist jetzt wieder vollständig schließbar. Die Rolle 62 ist an einem Bügel 64 befestigt, der über den Drehpunkt 66 drehbar am Spannhebel 38 gelagert ist. Der Bügel 64 bildet eine Lagerstelle für eine Druckfeder 68, die mit ihrem gegenüberliegenden Ende am Spannhebel 38 gehalten ist. Das Schwert 6 weist nahe der Scharnierachse 16 eine Anlagekontur 70 auf, die derart ausgebildet ist, dass sie bei einem Öffnungswinkel α von ca. 25° die Schließbewegung der Tür 2 durch Anlage an der Rolle 62 stoppt. Zum weiteren Schließen der Tür 2 wird diese entgegen der Federkraft der Druckfeder 68 weiter zugedrückt. Die Anlagekontur 70 ist derart ausgebildet, dass nahe der Schließstellung der Tür 2 über die Druckfeder 68 eine zusätzliche Kraft in Richtung Schließstellung auf die Tür 2 ausübt wird.

**Fig. 4** zeigt eine Detaildarstellung des am Scharnierlager 18 angeordneten Dämpfers 72. Im Dämpfer 72 ist ein Stößel 76 angeordnet, der über einen Winkel 80 eines Schubelements 82 betätigt wird. Der Stößel 76 stellt ein handelsübliches, insbesondere aus der Möbelbranche bekanntes Dämpfungselement dar.

Gemäß **Fig. 5** wird eine Bewegung eines Schwenkhebels 84 über das Schubelement 82 auf den Stößel 76 des Dämpfers 72 übertragen. Durch das Führungselement 26 ist der Schwenkhebel 84 drehbar am Spannhebel 38 (**Fig. 3**) gelagert. Bewegt sich der Spannhebel 38 durch Schließen der Tür in Richtung Dämpfer 72, so bewirkt eine Sperrnase 88 eine Drehung des Schwenkhebels 84, wodurch der Stößel 76 bewegt wird. Durch den Schwenkhebel 84, der an einem Ende mit der Sperrnase 88 und am anderen Ende mit dem Schubelement 82 korrespondiert, wird über die Hebelwirkung eine gegenüber der Bewegung des Spannhebels 38 längere Schubbewegung des Schubelementes 82 erreicht. Dieses ist notwendig, da die Bewegungskomponente des Spannhebels 38 in Richtung Dämpfer 72 bei kleinem Öffnungswinkel α der Tür 2 für eine ausreichende Dämpfung zu gering ist. Die Sperrnase 88 ist durch einen aus dem Scharniergehäuse 12 ausgestellten Blechlappen gebildet. Die Position der Sperrnase 88 ist derart gewählt, dass sich der Stößel 76 ab einem Türöffnungswinkel α von 30° bewegt und die Tür 2 dadurch gedämpft wird.

**Fig. 6** zeigt eine Ausführungsform des Scharniergehäuses 12, in der zwei schlüssellochförmige Öffnungen 90 ausgebildet sind, durch die das Schubelement 82 bei demontiertem Dämpfer 72 werkzeuglos montierbar ist. Das Schubelement 82 weist zwei winkelförmig ausgebildete Halteelemente 91 auf, die mit den Öffnungen 90 korrespondieren. In einer alternativen Ausführungsform (nicht gezeigt) ist das Schubelement 82 über an den Seitenwänden 14 des Scharniergehäuses 12 angeordneten Konturen entsprechend einer Schubladenführung einschiebbar.

**Bezugszeichenliste**

| | | | |
|---|---|---|---|
| 2 | Tür | 52 | Justierelement |
| 4 | Aufnahmeöffnung | 54 | Spannelement |
| 6 | Schwert | 56 | Loslager |
| 8 | Korpus | 58 | Riegel |
| 10 | Flansch | 60 | Hebel |
| 12 | Scharniergehäuse | 62 | Rolle |
| 14 | Seitenwand | 64 | Bügel |
| 16 | Scharnierachse | 66 | Drehpunkt |
| 18 | Scharnierlager | 68 | Druckfeder |
| 20 | Einschuböffnung | 70 | Anlagekontur |
| 21 | Durchbruch | 72 | Dämpfer |
| 22 | Lagerachse | 74 | Rastelement |
| 24 | Unterseite | 76 | Stößel |
| 26 | Führungselement | 78 | Aussparung |
| 28 | Schlitz | 80 | Winkel |
| 30 | Kulisse | 82 | Schubelement |
| 32 | Plateau | 84 | Schwenkhebel |
| 34 | elastisches Element | 88 | Sperrnase |
| 36 | Aufnahme | 90 | Öffnung |
| 38 | Spannhebel | 91 | Halteelement |
| 40 | Spannhebellager | α | Öffnungswinkel |
| 42 | Gewichtsausgleichsfeder | b | Breite |
| 46 | Federaufnahme | F | Kraft |
| 48 | Verstellhebel | I | Längsrichtung |
| 50 | Verstellhebellager | | |

## Patentansprüche

1. Haushaltsgerät, insbesondere Garofen mit einem das Haushaltsgerät nach außen begrenzenden Korpus (8), der zwei Seitenwände, einen Boden, eine Decke, eine Rückwand und einen Flansch (10) aufweist, mit einer Tür (2) und mit einer Scharniervorrichtung und einer Gewichtsausgleichsfeder (42) für eine schwenkbar gelagerte Tür (2), wobei die Scharniervorrichtung ein in einem Scharnierlager (18) montiertes Scharniergehäuse (12) aufweist, wobei in der Tür (2) beidseitig jeweils ein Schwert (6) der Scharniervorrichtung gelagert istwobei das Scharniergehäuse (12) in seiner Längsrichtung im Wesentlichen waagrecht im Korpus (8) angeordnet ist und in dem Scharniergehäuse (12) das Schwert (6) über eine Scharnierachse (16) drehbar gelagert ist, wobei die Scharniervorrichtung derart ausgebildet ist, dass sie durch das Schwenken der Tür (2) ihre Lage im Haushaltsgerät ändert, um beim Öffnen der Tür (2) durch deren Schwenkbewegung nach unten die Scharniervorrichtung und damit die Tür (2) nach oben anzuheben, wobei die Scharnierachse (16) beim Schwenken der Tür (2) um einen gehäusefesten Mittelpunkt des Haushaltsgerätes umläuft, **dadurch gekennzeichnet dass** zum Zweck des Umläufens der Scharnierachse (16), das Scharnierlager (18) und das darin gehaltene Scharniergehäuse (12) jeweils an ihren der Tür (2) abgewandten Endabschnitten miteinander korrespondierende Elemente (21, 22) aufweisen, die den Mittelpunkt der Umlaufbewegung bilden, und das Scharnierlager (18) eine Kulisse (30) aufweist, in der ein Führungselement (26) für einen mit einer Gewichtsausgleichsfeder (42) verbundenen Spannhebel (38) gelagert ist, der an dem Schwert (6) der Scharniervorrichtung derart gekoppelt ist, dass der Spannhebel (38) bei einer Schwenkbewegung der Tür (2) die Gewichtsausgleichsfeder (42) abhängig von der Bewegungsrichtung der Tür (2) spannt bzw. entlastet, wobei das mit dem Spannhebel (42) verbundene Führungselement (26) der Bewegung des Spannhebels (42) folgt, um die Bewegung des Führungselements (26) über die Kulisse derart umzulenken, dass sich das Scharniergehäuse (12) gegenüber dem Scharnierlager (18) verschiebt.

2. Haushaltsgerät nach Anspruch 1, **dadurch gekennzeichnet, dass** das Scharniergehäuse (12) durch ein elastisches Element (34) in einer Arbeitsposition innerhalb des Haushaltsgerätes gehalten ist.

3. Haushaltsgerät nach Anspruch 2, **dadurch gekennzeichnet, dass** das elastische Element (34) derart ausgestaltet ist, dass es das Scharniergehäuse (12) mit einer Kraft (F) nach unten drückt.

4. Haushaltsgerät nach Anspruch 2 oder 3, **dadurch gekennzeichnet, dass** das elastische Element (34) im Wesentlichen als Blattfeder ausgebildet ist.

5. Haushaltsgerät nach einem der vorhergehenden Ansprüche, **dadurch gekennzeichnet, dass** das Führungselement (26) als eine über eine Seitenwand (14) des Scharniergehäuses (12) hinausragende Achse ausgebildet ist.

6. Haushaltsgerät nach einem der vorhergehenden Ansprüche, **dadurch gekennzeichnet, dass** die Kulisse (30) ein Plateau (32) aufweist, wodurch die Umlaufbewegung der Scharnierachse (16) lediglich bis zu einem festgelegen Türöffnungswinkel (α) erfolgt.

7. Haushaltsgerät nach Anspruch 6, **dadurch gekennzeichnet, dass** das Plateau (32) derart ausgebildet ist, dass die Umlaufbewegung der Scharnierachse (16) bis zu einem Türöffnungswinkel (α) von max. 40° erfolgt.

8. Haushaltsgerät nach Anspruch 6 oder 7, **dadurch gekennzeichnet, dass** das Plateau (32) derart ausgebildet ist, dass bei Erreichen des festgelegten Türöffnungswinkels (α) die Scharnierachse (16) relativ zum Haushaltsgerät um mindestens 3 mm verschoben ist.

9. Haushaltsgerät nach einem der vorhergehenden Ansprüche, **dadurch gekennzeichnet, dass** das Führungselement (26) im Bereich der Kulisse (30) zumindest eine drehbare Rolle aufweist.

10. Verfahren zum Verschieben einer Tür (2) eines Haushaltsgerätes durch Schwenken der Tür (2), mit einem das Haushaltsgerät nach außen begrenzenden Korpus (8), der zwei Seitenwände, einen Boden, eine Decke, eine Rückwand und einen Flansch (10) aufweist, mit einer Scharniervorrichtung für die schwenkbar gelagerte Tür (2), wobei die Scharniervorrichtung ein in einem Scharnierlager (18) montiertes Scharniergehäuse (12) aufweist, wobei in der Tür (2) beidseitig jeweils ein Schwert (6) der Scharniervorrichtung gelagert ist, wobei das Scharniergehäuse (12) in seiner Längsrichtung im Wesentlichen waagrecht im Korpus (8) angeordnet ist und in dem Scharniergehäuse (12)das Schwert (6) über eine Scharnierachse (16) drehbar gelagert ist, wobei durch die Schwenkbewegung der Tür (2) die Lage der Scharniervorrichtung im Haushaltsgerät verändert wird, sodass beim Öffnen der Tür (2) durch deren Schwenkbewegung nach unten die Scharniervorrichtung und damit die Tür (2) nach oben angehoben wird, **dadurch gekennzeichnet, dass** die Scharnierachse (16) beim Schwenken der Tür (2) um einen gehäusefesten Mittelpunkt des Haushaltsgerätes umläuft, zu welchem Zweck das Scharnierlager (18) und das darin gehaltene Scharniergehäuse (12) jeweils an ihren der Tür (2) abgewandten Endabschnitten miteinander korrespondierende Elemente (21, 22) aufweisen, durch die der Mittelpunkt der Umlaufbewegung gebildet wird, und das Scharnierlager (18) eine Kulisse (30) aufweist, in der ein Führungselement (26) für einen mit einer Gewichtsausgleichsfeder (42) verbundenen Spannhebel (38) gelagert wird, der an dem Schwert (6) der Scharniervorrichtung derart gekoppelt ist, dass der Spannhebel (38) bei einer Schwenkbewegung der Tür (2) die Gewichtsausgleichsfeder (42) abhängig von der Bewegungsrichtung der Tür (2) spannt bzw. entlastet, wobei das mit dem Spannhebel (42) verbundene Führuhgselement (26) der Bewegung des Spannhebels (42) folgt, so dass die Bewegung des Führungselements (26) über die Kulisse derart umgelenkt wird, dass sich das Scharniergehäuse (12) gegenüber dem Scharnierlager (18) verschiebt.

## Claims

1. Domestic appliance, in particular cooking oven having a carcass (8) which outwardly delimits the domestic appliance, having two side walls, a floor, a ceiling, a rear wall and a flange (10), having a door (2) and having a hinge device and a counterbalancing spring (42) for a pivotably-mounted door (2), wherein the hinge device has a hinge housing (12) assembled in a hinge bearing (18), wherein a strut (6) of the hinge device is mounted on each side of the door (2), wherein the hinge housing (12) is arranged in the carcass (8) substantially horizontally in its longitudinal direction, and the strut (6) is mounted rotatably in the hinge housing (12) by means of a hinge axle (16), wherein the hinge device is designed so as to change its position in the domestic appliance when the door (2) is pivoted, in order that, when the door (2) is opened, its downward pivoting motion raises the hinge device and consequently also the door (2), wherein when the door (2) is pivoted, the hinge axle (16) orbits a central point of the domestic appliance that is fixed within the housing, **characterised in that** for the purpose of the orbiting of the hinge axle (16), the hinge bearing (18) and the hinge housing (12) contained therein each have on their end sections facing away from the door (2) mutually corresponding elements (21, 22) forming the central point of the orbital motion, and the hinge bearing (18) has a connecting member (30) in which is mounted a guide element (26) for a latch (38) connected to the counterbalancing spring (42), which is coupled to the strut (6) of the hinge device such that with a pivoting motion of the door (2), the latch (38) loads or unloads the counterbalancing springs (42) depending on the direction of movement of the door (2), wherein the guide element (26) connected to the latch (42) follows the movement of the latch (42) so as to deflect the movement of the guide element (26) by means of the connecting member such that the hinge housing (12) is displaced relative to the hinge bearing (18).

2. Domestic appliance according to claim 1, **characterised in that** the hinge housing (12) is held in a working position within the domestic appliance by an elastic element (34).

3. Domestic appliance according to claim 2, **characterised in that** the elastic element (34) is designed so as to exert a downward force (F) on the hinge housing (12).

4. Domestic appliance according to claim 2 or 3, **characterised in that** the elastic element (34) is designed substantially as a leaf spring.

5. Domestic appliance according to one of the preceding claims, **characterised in that** the guide element (26) is designed as an axle that projects across a side wall (14) of the hinge housing (12).

6. Domestic appliance according to one of the preceding claims, **characterised in that** the connecting member (30) has a plateau (32) by means of which the orbital motion of the hinge axle (16) occurs only up to a defined door opening angle (α).

7. Domestic appliance according to claim 6, **characterised in that** the plateau (32) is designed such that the orbital motion of the hinge axle (16) occurs up to a door opening angle (α) of max. 40°.

8. Domestic appliance according to claim 6 or 7, **characterised in that** the plateau (32) is designed such that when the defined door opening angle (α) is reached, the hinge axle (16) is displaced relative to the domestic appliance by at least 3 mm.

9. Domestic appliance according to one of the preceding claims, **characterised in that** the guide element (26) has at least one rotatable roller in the vicinity of the connecting member (30).

10. Method for displacing a door (2) of a domestic appliance when the door (2) is pivoted, having a carcass (8) which outwardly delimits the domestic appliance, having two side walls, a floor, a ceiling, a rear wall and a flange (10), having a hinge device for the pivotably-mounted door (2), wherein the hinge device has a hinge housing (12) assembled in a hinge bearing (18), wherein a strut (6) of the hinge device is mounted on each side of the door (2), wherein the hinge housing (12) is arranged in the carcass (8) substantially horizontally in its longitudinal direction, and the strut (6) is mounted rotatably in the hinge housing (12) by means of a hinge axle (16), wherein the position of the hinge device in the domestic appliance is changed by the pivoting motion of the door (2), in order that, when the door (2) is opened, its downward pivoting motion raises the hinge device and consequently also the door (2), **characterised in that** when the door (2) is pivoted, the hinge axle (16) orbits a central point of the domestic appliance that is fixed within the housing, for which purpose the hinge bearing (18) and the hinge housing (12) contained therein each have on their end sections facing away from the door (2) mutually corresponding elements (21, 22) from which the central point of the orbital motion is formed, and the hinge bearing (18) has a connecting member (30) in which is mounted a guide element (26) for a latch (38) connected to the counterbalancing spring (42), which is coupled to the strut (6) of the hinge device such that with a pivoting motion of the door (2), the latch (38) loads or unloads the counterbalancing springs (42) depending on the direction of movement of the door (2), wherein the guide element (26) connected to the latch (42) follows the movement of the latch (42) so as to deflect the movement of the guide element (26) by means of the connecting member such that the hinge housing (12) is displaced relative to the hinge bearing (18).

## Revendications

1. Appareil ménager, notamment four de cuisson comprenant un corps (8) délimitant l'appareil ménager vers l'extérieur, lequel corps présente deux parois latérales, un fond, un plafond, une paroi arrière et une bride (10), comprenant une porte (2) et comprenant un dispositif à charnières et un ressort de compensation de poids (42) pour une porte (2) logée de manière pivotante, le dispositif à charnière présentant un boîtier de charnière (12) monté dans un palier de charnière (18), une lame (6) du dispositif à charnière étant respectivement logée dans la porte (2) de chaque côté, le boîtier de charnière (12), dans sa direction longitudinale, étant disposé essentiellement horizontalement dans le corps (8), et la lame (6) étant logée de manière rotative dans le boîtier de charnière (12) par l'intermédiaire d'un axe de charnière (16), le dispositif à charnière étant réalisé de manière à ce qu'il modifie sa position dans l'appareil ménager en raison du pivotement de la porte (2), afin, lors de l'ouverture de la porte (2), de descendre le dispositif à charnière vers le bas en raison du mouvement de pivotement de la porte et de lever ainsi la porte (2) vers le haut, l'axe de charnière (16), lors du pivotement de la porte (2) tournant autour d'un point central de l'appareil ménager, stationnaire sur l'appareil ménager, **caractérisé en ce que**, dans le but de tourner autour de l'axe de charnière (16), le palier de charnière (18) et le boîtier de charnière (12) qui y est contenu présentent respectivement des éléments (21, 22) correspondant entre eux sur leurs sections terminales détournées de la porte (2), lesquels forment le point central du mouvement de rotation, et **en ce que** le palier de charnière (18) présente une coulisse (30) dans laquelle est logé un élément de guidage (26) pour un levier de serrage (38) relié à un ressort de compensation de poids (42), lequel levier de serrage est couplé à la lame (6) du dispositif à charnière de manière à ce que le levier de serrage (38), lors d'un mouvement pivotant de la porte (2), tende resp. détende le ressort de compensation de poids (42) en fonction de la direction du mouvement de la porte (2), l'élément de guidage (26) relié au levier de serrage (42) suivant le mouvement du levier de serrage (42) afin de dévier le mouvement de l'élément de guidage (26) par l'intermédiaire de la coulisse de manière à ce que le boîtier de charnière (12) se déplace par rapport au palier de charnière (18).

2. Appareil ménager selon la revendication 1, **caractérisé en ce que** le boîtier de charnière (12) est maintenu dans une position de travail à l'intérieur de l'appareil ménager au moyen d'un élément élastique (34).

3. Appareil ménager selon la revendication 2, **caractérisé en ce que** l'élément élastique (34) est conçu de manière à ce qu'il presse le boîtier de charnière (12) vers le bas avec une force (F).

4. Appareil ménager selon la revendication 2 ou 3, **caractérisé en ce que** l'élément élastique (34) est essentiellement réalisé en tant que ressort à lame.

5. Appareil ménager selon l'une quelconque des revendications précédentes, **caractérisé en ce que** l'élément de guidage (26) est réalisé en tant qu'un axe faisant saillie au-delà d'une paroi latérale (14) du boîtier de charnière (12).

6. Appareil ménager selon l'une quelconque des revendications précédentes, **caractérisé en ce que** la coulisse (30) présente un plateau (32), sur quoi le mouvement de rotation de l'axe de charnière (16) a lieu seulement jusqu'à un angle (α) d'ouverture de la porte déterminé.

7. Appareil ménager selon la revendication 6, **caractérisé en ce que** le plateau (32), est formé de sorte que le mouvement de rotation de l'axe de charnière (16) ait lieu seulement jusqu'à un angle (α) d'ouverture de la porte de maximum 40°.

8. Appareil ménager selon la revendication 6 ou 7, **caractérisé en ce que** le plateau (32) est réalisé de manière à ce que lorsque l'angle (α) d'ouverture de la porte déterminé est obtenu, l'axe de charnière (16) soit déplacé d'au moins 3 mm par rapport à l'appareil ménager.

9. Appareil ménager selon l'une quelconque des revendications précédentes, **caractérisé en ce que** l'élément de guidage (26) présente au moins un rouleau rotatif dans la zone de la coulisse (30).

10. Procédé de déplacement d'une porte (2) d'un appareil ménager par pivotement de la porte (2), comprenant un corps (8) délimitant l'appareil ménager vers l'extérieur, lequel corps présente deux parois latérales, un fond, un plafond, une paroi arrière et une bride (10), comprenant un dispositif à charnière pour la porte (2) logée de manière pivotante, le dispositif à charnière présentant un boîtier de charnière (12) monté dans un palier de charnière (18), une lame (6) du dispositif à charnière étant respectivement logée dans la porte (2) de chaque côté, le boîtier de charnière (12), dans sa direction longitudinale, étant disposé essentiellement horizontalement dans le corps (8), et la lame (6) étant logée de manière rotative dans le boîtier de charnière (12) par l'intermédiaire d'un axe de charnière (16), la position du dispositif à charnière dans l'appareil ménager étant modifiée en raison du pivotement de la porte (2), de sorte que, lors de l'ouverture de la porte (2), le dispositif à charnière est descendu vers le bas en raison du mouvement de pivotement de la porte et que la porte (2) est ainsi levée vers le haut, **caractérisé en ce que** l'axe de charnière (16), lors du pivotement de la porte (2,) tourne autour d'un point central de l'appareil ménager, stationnaire sur l'appareil ménager, dans le but duquel le palier de charnière (18) et le boîtier de charnière (12) qui y est contenu présentent respectivement des éléments (21, 22) correspondant entre eux sur leurs sections terminales détournées de la porte (2), au moyen desquels le point central du mouvement de rotation est formé, et **en ce que** le palier de charnière (18) présente une coulisse (30) dans laquelle est logé un élément de guidage (26) pour un levier de serrage (38) relié à un ressort de compensation de poids (42), lequel levier de serrage est couplé à la lame (6) du dispositif à charnière de manière à ce que levier de serrage (38), lors d'un mouvement pivotant de la porte (2), tende resp. détende le ressort de compensation de poids (42) en fonction de la direction du mouvement de la porte (2), l'élément de guidage (26) relié au levier de serrage (42) suivant le mouvement du levier de serrage (42) de sorte que le mouvement de l'élément de guidage (26) est dévié par l'intermédiaire de la coulisse de manière à ce que le boîtier de charnière (12) se déplace par rapport au palier de charnière (18).
